# EUROPÄISCHE PATENTSCHRIFT

(11) **EP 1 452 847 B1**
(45) Veröffentlichungstag und Bekanntmachung des Hinweises auf die Patenterteilung: **08.08.2007**
(21) Anmeldenummer: 04003438.1
(22) Anmeldetag: 16.02.2004
(51) Int. Cl.: G01M 15/00, F02D 41/12, F02D 41/14

(54) **Verfahren und Vorrichtung zur Erkennung des Abwürgens einer Brennkraftmaschine**
Method and apparatus for detecting the stalling of an internal combustion engine
Procédé et appareil de détection du calage d'un moteur à combustion interne

(30) Priorität: 26.02.2003 DE 10308507
(43) Veröffentlichungstag der Anmeldung: 01.09.2004
(73) Patentinhaber: Bayerische Motoren Werke Aktiengesellschaft, 80809 München (DE)
(72) Erfinder: Wand, Jörg, D-85386 Eching (DE)

(56) Entgegenhaltungen:
- EP-A- 0 584 566
- DE-A1- 3 014 251
- DE-A1- 4 434 833

## Beschreibung

Die Erfindung betrifft ein Verfahren und eine Vorrichtung zur Erkennung des Abwürgens einer Brennkraftmaschine nach dem Oberbegriff des Verfahrensanspruchs 1 bzw. des Vorrichtungsanspruchs 6.

Ein derartiges Verfahren und eine derartige Vorrichtung ist beispielsweise aus der DE 44 34 833 A1 bekannt. Bei diesem Verfahren wird bei Erkennen des Rückdrehens der Brennkraftmaschine insbesondere auf ein Abwürgen der Brennkraftmaschine geschlossen.

Es ist Aufgabe der Erfindung, das bekannte Verfahren und die bekannte Vorrichtung im Hinblick auf die Eindeutigkeit der Erkennung des Abwürgens einer Brennkraftmaschine zu verbessern.

Diese Aufgabe wird durch die Merkmale des Patentanspruchs 1 bzw. 6 gelöst. Die Gegenstände der abhängigen Ansprüche sind vorteilhafte Weiterbildungen der Erfindung.

Der Erfindung liegt unter anderem die Erkenntnis zugrunde, dass bei der Überwachung des Drehzahlsensors zur Erfassung der Drehzahl der Brennkraftmaschine mit den bekannten Maßnahmen bzw. Mitteln die Gefahr einer Fehldiagnose im Falle des Abwürgens der Brennkraftmaschine besteht. Bisher kann bei Erkennen des Stillstandes der Brennkraftmaschine (Drehzahlwert gleich Null) trotz eingeschalteter Zündung nicht zwischen dem Zustand "abgewürgte Brennkraftmaschine" und dem Zustand "Drehzahlsensor defekt" unterschieden werden. In beiden Fällen wurde daher zum Teil zu unrecht eine Fehlererkennung im Hinblick auf den Drehzahlsensor abgespeichert.

Erfindungsgemäß wird daher ein Abwürgen der Brennkraftmaschine mittels einer elektronischen Auswerteeinheit erkannt, wenn sich die Drehzahl der Brennkraftmaschine innerhalb eines unmittelbar vor dem Zeitpunkt der Erkennung eines Stillstandes der Brennkraftmaschine liegenden vorgegebenen Zeitfensters zumindest teilweise innerhalb eines definierten Drehzahlbandes befunden hat. Dazu wird während des Betriebs der Brennkraftmaschine mittels der Auswerteeinheit die Drehzahl kontinuierlich erfasst sowie der Verlauf der Drehzahl zumindest für ein vorgegebenes mitlaufendes Zeitfenster gespeichert.

Für die Speicherung des Drehzahlverlaufs für ein vorgegebenes mitlaufendes Zeitfenster kann beispielsweise ein Ringspeicher verwendet werden.

Unter einer kontinuierlichen Erfassung der Drehzahl wird im weitesten Sinne nicht nur eine stufenlose, sondern auch eine quasi-kontinuierliche bzw. stufige Erfassung verstanden, wie sie bei digitalen Abtastverfahren in elektronischen Steuergeräten üblich ist.

Die elektronische Auswerteeinheit ist vorzugsweise in einem ohnehin vorhandenen Steuergerät, z.B. im elektronischen Brennkraftmaschinensteuergerät integriert.

Stillstand der Brennkraftmaschine kann bei Vorliegen des Drehzahlwertes Null oder eines anderen steuergeräteintern gebildeten "Motor steht"-Signals, das beispielsweise auch von anderen oder weiteren Betriebsparametern der Brennkraftmaschine abhängen kann, erkannt werden. Vorzugsweise wird nur dann auf ein Abwürgen der Brennkraftmaschine geschlossen, wenn bei Stillstand der Brennkraftmaschine gleichzeitig die Information "Zündung ein" vorliegt. Das "Zündung ein"-Signal entspricht auch dem bekannten "Klemme 15 ein"-Signal, das üblicherweise am Brennkraftmaschinensteuergerät anliegt, wenn sich zum Beispiel der Fahrzeugschlüssel in Stellung "Zündung ein" befindet. Wird also Stillstandes der Brennkraftmaschine (über ein "Motor steht"-Signal) nach einem vorangegangenen Brennkraftmaschinenbetrieb (und ggf. auch gleichzeitig ein "Zündung ein"-Signal) erkannt, wird im Hinblick auf die Auswertung der Drehzahl der Brennkraftmaschine in die Vergangenheit "geblickt". Insbesondere ist dabei zu untersuchen, ob die Drehzahl abrupt in Form eines Sprunges von einem Wert oberhalb des definierten Drehzahlbereiches auf Null übergegangen ist oder den definierten Drehzahlbereich durchlaufen hat. Im ersten Fall ist z. B. auf einen Fehler im Hinblick auf den Drehzahlsensor zu schließen. Im zweiten Fall kann auf ein Abwürgen der Brennkraftmaschine geschlossen werden. Durch diese Erfindung können zum einen allgemein erforderliche oder sinnvolle Steuerungsmaßnahmen nach einem Abwürgen der Brennkraftmaschine insbesondere für einen darauf folgenden Neustart vorgenommen werden (z. B. korrigierte Synchronisation) und zum anderen konkret die Gefahr einer Fehldiagnose im Hinblick auf die Überwachung des Drehzahlsensors vermieden werden.

Die untere Grenze des definierten Drehzahlbandes ist vorzugsweise ungleich Null bzw. größer als Null. Die untere Grenze soll vorwiegend von einem Fehler im Hinblick auf den Drehzahlsensor, insbesondere von einer Unterbrechung der Signalleitung zwischen dem Drehzahlsensor und der Auswerteeinheit, unterschieden werden können.

Die obere Grenze des definierten Drehzahlbandes ist vorzugsweise kleiner als die Leerlaufdrehzahl, die im Falle eines Überganges vom momentanen Fahrzustand in den Leerlaufbetrieb diesem Leerlaufbetrieb zugeordnet ist. Hierdurch wird eine drehzahlbezogene Abgrenzung der Abwürgeerkennung von einem möglicherweise zuvor vorliegenden Leerlaufbetrieb vorgenommen.

Die obere Grenze des definierten Drehzahlbandes hängt vorzugsweise von der Brennkraftmaschinentemperatur bzw. von einer der Brennkraftmaschinentemperatur proportionalen Größe, z. B. der Kühlmitteltemperatur, ab. Diese Abhängigkeit ist entweder direkt auf die obere Grenze als Drehzahlwert gerichtet oder ist indirekt durch die Vorgabe einer brennkraftmaschinentemperaturabhängigen Leerlaufdrehzahl gegeben, von der die obere Grenze auch abhängen kann.

In der Zeichnung ist ein Ausführungsbeispiel der Erfindung dargestellt. Es zeigt
- Fig. 1: den Verlauf der Drehzahl einer Brennkraftmaschine im Zusammenhang mit dem erfindungsgemäßen Verfahren am Beispiel eines langsamen Abwürgens einer warmgelaufenen Brennkraftmaschine,
- Fig. 2: den Verlauf der Drehzahl einer Brennkraftmaschine im Zusammenhang mit dem erfindungsgemäßen Verfahren am Beispiel eines schnellen Abwürgens einer warmgelaufenen Brennkraftmaschine,
- Fig. 3: den Verlauf der Drehzahl einer Brennkraftmaschine im Zusammenhang mit dem erfindungsgemäßen Verfahren am Beispiel eines schnellen Abwürgens einer kalten Brennkraftmaschine
- Fig. 4: den Verlauf der Drehzahl einer Brennkraftmaschine im Zusammenhang mit dem erfindungsgemäßen Verfahren, nach dem ein defekter Drehzahlsensor anstelle des Abwürgen der Brennkraftmaschine erkannt wird, und
- Fig. 5: mögliche Abhängigkeitsregeln der oberen Grenze des definierten Drehzahlbereichs sowohl von der Leerlaufdrehzahl als auch von der Brennkraftmaschinentemperatur

Mittels einer hier nicht dargestellten Auswerteeinheit, die vorzugsweise Teil eines Brennkraftmaschinensteuergeräts ist, wird die Drehzahl N einer Brennkraftmaschine über der Zeit t kontinuierlich erfasst (vgl. Fig. 1 bis Fig. 4). Der Verlauf der Drehzahl N wird für ein vorgegebenes mitlaufendes Zeitfenster Δ t gespeichert. Die Auswerteeinheit überprüft, ob sich die Drehzahl N innerhalb des unmittelbar vor dem Zeitpunkt t₀ der Erkennung eines Stillstandes der Brennkraftmaschine liegenden Zeitfensters Δ t zumindest teilweise innerhalb eines definierten Drehzahlbandes N1 bis N2 (allgemein; siehe schraffierte Bereiche in den Figuren 1 bis 4) bzw. N1 bis N2_{WARM} (Fig. 1, Fig. 2, Fig. 4) oder N1 bis N2_{KALT} (Fig. 3) befunden hat. Wenn dies der Fall ist, wird ein Abwürgen der Brennkraftmaschine erkannt. Ist dies nicht der Fall, wie im Beispiel nach Fig. 4, kann ein Abwürgen der Brennkraftmaschine ausgeschlossen werden. Bei einem Drehzahlverlauf gemäß Fig. 4 wird vorzugsweise auf einen defekten Drehzahlsensor bzw. auf eine Unterbrechung der Signalleitung zwischen dem Drehzahlsensor und dem Steuergerät bzw. der Auswerteeinheit geschlossen.

Der Zeitpunkt t₀ ist zumindest durch das Vorliegen eines "Motor steht"-Signals definiert. Gleichzeitig könnte auch das Vorliegen der Bedingung "Klemme 15 ein" zum Zeitpunkt t₀ gefordert werden.

In den Figuren 1 bis 4 ist eine feste untere Grenze N1 des definierten Drehzahlbandes dargestellt, die etwas über dem Drehzahlwert Null (0) liegt.

In den Figuren 1, 2 und 4 ist für die warmgelaufene Brennkraftmaschine die obere Grenze N2_{WARM} des definierten Drehzahlbandes zum einen kleiner als die Leerlaufdrehzahl N_{LL_WARM}, die im Falle eines Überganges vom momentanen Fahrzustand in den Leerlaufbetrieb diesem Leerlaufbetrieb zugeordnet ist, und zum anderen hängt die obere Grenze N2_{WARM} von einer der Brennkraftmaschinentemperatur proportionalen Größe, hier der Kühlmitteltemperatur T_{K}, ab (vgl. auch Fig. 5).

Analog ist die obere Grenze N2_{KALT} in der Fig. 3 für die kalte Brennkraftmaschine dargestellt.

In den dargestellten Beispielen nach Fig. 1 bis Fig. 4 ist also die Abhängigkeit der oberen Grenze N2 von der Kühlmitteltemperatur T_{K} indirekt durch die bereits brennkraftmaschinentemperaturabhängige Vorgabe der Leerlaufdrehzahl N_{LL} vorgenommen (N2_{WARM} ist knapp unterhalb von N_{LL_WARM} bzw. N2_{KALT} ist knapp unterhalb von N_{LL_KALT}.)

Gemäß Fig. 5 sind Möglichkeiten für eine Abhängigkeit der oberen Grenze N2 sowohl von der Leerlaufdrehzahl N_{LL} als auch von der Kühlmitteltemperatur T_{K} gezeigt.

In einer ersten Möglichkeit wird zunächst die Leerlaufdrehzahl N_{LL} zumindest abhängig von der Kühlmitteltemperatur T_{K} bestimmt. Anschließend wird die obere Grenze N2 mit einem Offset niedriger als die Leerlaufdrehzahl N_{LL} angesetzt (durchgezogene Linie).

In einer zweiten Möglichkeit kann anstelle einer kontinuierliche Abhängigkeit und einem festen Offset auch eine Kennlinie mit einer vorgegebenen Anzahl von Stützstellen für die obere Grenze N2 vorgegeben werden. Liegt die Kühlmitteltemperatur zwischen zwei Stützstellen, so wird vorzugsweise aber nicht zwangsweise der Grenzwert interpoliert (strichpunktierte Linie).

Es könnten in einer dritten Möglichkeit aber auch nur die beiden Werte N2_{KALT} und N2_{WARM} definiert werden (gestrichelte Linie). Diese Möglichkeit ist zur vereinfachten Darstellung der Erfindung in den Figuren 1 bis 4 berücksichtigt.

Wichtig für die Erfindung ist bei allen Möglichkeiten, dass die obere Grenze N2 immer unterhalb der Leerlaufdrehzahl N_{LL} liegt.

Beispielsweise könnte nach dem erfindungsgemäßen Erkennen des Abwürgens der Brennkraftmaschine ein zum Zeitpunkt t₀ zunächst nach einem Drehzahlsensor-Diagnoseverfahren erkannter Fehler wieder gelöscht oder erst gar nicht abgespeichert werden. Hierdurch werden Fehleinträge im Fehlerspeicher vermieden. Gleichzeitig kann die Drehzahlsensordiagnose im Hinblick auf die Empfindlichkeit verschärft werden.

## Patentansprüche

1. Verfahren zur Erkennung des Abwürgens einer Brennkraftmaschine mittels einer elektronischen Auswerteeinheit, die zumindest die Drehzahl der Brennkraftmaschine als Eingangssignal erhält, **dadurch gekennzeichnet, dass** mittels der Auswerteeinheit die Drehzahl (N) kontinuierlich erfasst sowie der Verlauf der Drehzahl (N) zumindest für ein vorgegebenes mitlaufendes Zeitfenster (Δt) gespeichert wird und dass überprüft wird, ob sich die Drehzahl (N) innerhalb des unmittelbar vor dem Zeitpunkt (t₀) der Erkennung eines Stillstandes der Brennkraftmaschine liegenden Zeitfensters (Δt) zumindest teilweise innerhalb eines definierten Drehzahlbandes (N1-N2; N1- N2_{WARM}, N1-N2_{KALT}) befunden hat.

2. Verfahren nach Patentanspruch 1, **dadurch gekennzeichnet, dass** die untere Grenze (N1) des definierten Drehzahlbandes ungleich Null ist.

3. Verfahren nach Patentanspruch 1 oder 2, **dadurch gekennzeichnet dass** die obere Grenze (N2; N2_{WARM}, N2_{KALT}) des definierten Drehzahlbandes kleiner als die Leerlaufdrehzahl (N_{LL}; N_{LL_WARM}, N_{LL_KALT}) ist, die im Falle eines Überganges vom momentanen Fahrzustand in den Leerlaufbetrieb diesem Leerlaufbetrieb zugeordnet ist.

4. Verfahren nach einem der Patentansprüche 1 bis 3, **dadurch gekennzeichnet, dass** die obere Grenze (N2; N2_{WARM}, N2_{KALT}) des definierten Drehzahlbandes abhängig von einer der Brennkraftmaschinentemperatur proportionalen Größe (T_{K}) ist.

5. Steuergerät mit der elektronischen Auswerteeinheit zur Durchführung des Verfahrens nach einem der Patentansprüche 1 bis 4.

6. Vorrichtung zur Erkennung des Abwürgens einer Brennkraftmaschine mit einer elektronischen Auswerteeinheit, die zumindest die Drehzahl der Brennkraftmaschine als Eingangssignal erhält, **dadurch gekennzeichnet, dass** die Auswerteeinheit derart ausgestaltet ist, dass von ihr die Drehzahl (N) kontinuierlich erfasst sowie der Verlauf der Drehzahl (N) zumindest für ein vorgegebenes mitlaufendes Zeitfenster (Δ t) gespeichert wird und dass von ihr überprüft wird, ob sich die Drehzahl (N) innerhalb des unmittelbar vor dem Zeitpunkt (t₀) der Erkennung eines Stillstandes der Brennkraftmaschine liegenden Zeitfensters (Δt) zumindest teilweise innerhalb eines definierten Drehzahlbandes (N1-N2; N1- N2_{WARM}, N1-W2_{KALT}) befunden hat.

7. Vorrichtung nach Patentanspruch 6, **dadurch gekennzeichnet, dass** die untere Grenze (N1) des definierten Drehzahlbandes ungleich Null ist.

8. Vorrichtung nach Patentanspruch 6 oder 7, **dadurch gekennzeichnet, dass** die obere Grenze (N2; N2_{WARM}, N2_{KALT}) des definierten Drehzahlbandes kleiner als die Leerlaufdrehzahl (N_{LL}; N_{LL_WARM}, N_{LL_KALT}) ist, die im Falle eines Überganges vom momentanen Fahrzustand in den Leerlaufbetrieb diesem Leerlaufbetrieb zugeordnet ist.

9. Vorrichtung nach einem der Patentansprüche 6 bis 8, **dadurch gekennzeichnet, dass** die obere Grenze (N2; N2_{WARM}, N2_{KALT}) des definierten Drehzahlbandes abhängig von einer der Brennkraftmaschinentemperatur proportionalen Größe (T_{K}) ist.

## Claims

1. A method of detecting stalling of an internal combustion engine by using an electronic evaluating unit supplied at least with an input signal in the form of the engine speed, **characterised in that** by means of the evaluating unit, the speed of rotation (N) is continuously detected, the variation in the speed (N) is stored at least during a set time window (Δt) on line, and a check is made whether the speed (N) within the time window (Δt) immediately before the time (t₀) of detection of an engine stoppage is at least partly within a defined speed band (N1-N2; N1-N2_{HOT}, N1-N_{2COLD}).

2. A method according to claim 1, **characterised in that** the lower limit (N1) of the defined speed band is not zero.

3. A method according to claim 1 or 2, **characterised in that** the upper limit (N2; N2_{HOT}, N2_{COLD}) of the defined speed band is lower than the idling speed (N_{LL}; N_{LL_HOT}), N_{LL_COLD}) and in the event of a transition from the instantaneous driving state to idling operation, the said upper limit is associated with idling operation.

4. A method according to any of claims 1 to 3, **characterised in that** the upper limit (N2; N2_{HOT}, N2_{COLD}) of the defined speed band is dependent on a quantity (T_{K}) proportional to the engine temperature.

5. A control device comprising the electronic evaluating unit for working the method according to any of claims 1 to 4.

6. A device for recognising stalling of an internal combustion engine by means of an electronic evaluating unit which receives at least one input signal in the form of the speed of rotation of the engine, **characterised in that** the evaluating unit is designed so that it continuously detects the speed (N), stores the variation in speed (N) at least during a set time window (Δt) on line, and checks whether the speed (N) within the time window (Δt) immediately before the time (t₀) of recognition of an engine stoppage is at least partly within a defined speed band (N1-N2; N1-N2_{HOT}, N1-N2_{COLD}).

7. A device according to claim 6, **characterised in that** the lower limit (N1) of the defined speed band is not zero.

8. A device according to claim 6 or 7, **characterised in that** the upper limit (N2; N2_{HOT}, N2_{COLD}) of the defined speed band is lower than the idling speed (N_{LL}; N_{LL_HOT}), N_{LL_COLD}) and in the event of a transition from the instantaneous driving state to idling operation, the said upper limit is associated with idling operation.

9. A device according to any of claims 6 to 8, **characterised in that** the upper limit (N2; N2_{HOT}, N2_{COLD}) of the defined speed band is dependent on a quantity (T_{K}) proportional to the engine temperature.

## Revendications

1. Procédé de détection du calage d'un moteur à combustion interne à l'aide d'une unité d'exploitation électronique qui reçoit comme signal d'entrée au moins la vitesse de rotation du moteur à combustion interne,
**caractérisé en ce qu'**
à l'aide de l'unité d'exploitation on saisit en continu la vitesse de rotation (N) ainsi que la courbe de la vitesse de rotation (N) au moins pour une fenêtre de temps (Δt), courante, prédéfinie, et on vérifie si la vitesse de rotation (N) dans la fenêtre de temps (Δt) qui se situe directement avant l'instant (t₀) de la détection de l'arrêt du moteur à combustion interne, se situe au moins en partie dans une bande de vitesse de rotation définie (N 1-N2, N1-N2_{chaud,} N1-N2_{froid})_{.}

2. Procédé selon la revendication 1,
**caractérisé en ce que**
la limite inférieure (N1) de la bande de vitesse de rotation définie est différente de zéro.

3. Procédé selon la revendication 1 ou 2,
**caractérisé en ce que**
la limite supérieure (N2, N2_{froid}) de la bande de vitesse de rotation définie est inférieure à la vitesse de rotation de ralenti (N_{LL}, N_{LL-chaud}, NLL-_{froid}) qui en cas de passage de l'état de roulage instantané au mode de 25 ralenti, est associée à ce mode de ralenti.

4. Procédé selon l'une des revendications 1 à 3,
**caractérisé en ce que**
la limite supérieure (N2, N2_{chaud}, N2_{froid}) de la bande de vitesse de rotation définie dépend d'une grandeur (T_{K}) proportionnelle à la température du moteur à combustion interne.

5. Appareil de commande équipé d'une unité d'exploitation électronique pour la mise en oeuvre du procédé selon l'une des revendications 1 à 4.

6. Dispositif de détection du calage d'un moteur à combustion interne équipé d'une unité d'exploitation électronique recevant comme signal d'entrée au moins la vitesse de rotation du moteur à combustion interne,
**caractérisé en ce que**
l'unité d'exploitation est conçue pour saisir en continu la vitesse de rotation (N) et mémoriser l'évolution de la vitesse de rotation (N), au moins pour une fenêtre de temps courante, prédéfinie (Δt), et
elle vérifie si la vitesse de rotation (N) dans la fenêtre de temps (Δt) qui se situe directement avant l'instant (t0) de la détection de l'arrêt du moteur à combustion interne, se trouve au moins en partie dans une bande de vitesse, de rotation définie (N1-N2, N1-N2_{chaud}, N1-N2_{froid}).

7. Dispositif selon la revendication 6,
**caractérisé en ce que**
la limite inférieure (N1) de la bande de vitesse de rotation définie est différente de zéro.

8. Dispositif selon la revendication 6 ou 7,
**caractérisé en ce que**
la limite supérieure (N2, N2_{chaud}, N2_{froid}) de la bande de vitesse de rotation définie est inférieure à la vitesse de rotation de ralenti (N_{LL}, N_{LL}-chaud, N_{LL-froid}) qui en cas de passage de l'état de roulage instantané à l'état de ralenti, est associée à cet état de ralenti.

9. Dispositif selon l'une des revendications 6 à 8,
**caractérisé en ce que**
la limite supérieure (N2, N2_{chaud}, N2_{froid}) de la bande de vitesse de rotation définie dépend d'une grandeur (T_{K}) proportionnelle à la température du moteur à combustion interne.
